# EUROPÄISCHE PATENTSCHRIFT

(11) **EP 1 478 788 B1**
(45) Veröffentlichungstag und Bekanntmachung des Hinweises auf die Patenterteilung: **14.12.2005**
(21) Anmeldenummer: 03702565.7
(22) Anmeldetag: 30.01.2003
(51) Int. Cl.: C23C 2/00

(54) **VORRICHTUNG ZUR SCHMELZTAUCHBESCHICHTUNG VON METALLSTRÄNGEN**
DEVICE FOR COATING METAL BARS BY HOT DIPPING
DISPOSITIF DE REVETEMENT DE BARRES METALLIQUES PAR IMMERSION A CHAUD

(30) Priorität: 28.02.2002 DE 10208963
(43) Veröffentlichungstag der Anmeldung: 24.11.2004
(73) Patentinhaber: SMS Demag Aktiengesellschaft, 40237 Düsseldorf (DE)
(72) Erfinder: HARTUNG, Hans-Georg, 50259 Pulheim (DE); TRAKOWSKI, Walter, 47269 Duisburg (DE)
(74) Vertreter: Valentin, Ekkehard
(86) Internationale Anmeldenummer: PCT/EP2003/000916
(87) Internationale Veröffentlichungsnummer: WO 2003/072843

(56) Entgegenhaltungen:
- WO-A-96/03533
- DE-A- 10 014 867
- PATENT ABSTRACTS OF JAPAN vol. 017, no. 195 (C-1049), 16. April 1993 (1993-04-16) & JP 04 346641 A (KAWASAKI STEEL CORP), 2. Dezember 1992 (1992-12-02)
- PATENT ABSTRACTS OF JAPAN vol. 015, no. 145 (C-0823), 12. April 1991 (1991-04-12) & JP 03 024254 A (KAWASAKI STEEL CORP), 1. Februar 1991 (1991-02-01)
- PATENT ABSTRACTS OF JAPAN vol. 018, no. 242 (C-1197), 10. Mai 1994 (1994-05-10) & JP 06 025815 A (DAI ICHI HIGH FREQUENCY CO LTD), 1. Februar 1994 (1994-02-01)

## Beschreibung

Die Erfindung betrifft eine Vorrichtung zur Schmelztauchbeschichtung von Metallsträngen, insbesondere von Stahlband, in der der Metallstrang zumindest abschnittsweise vertikal durch einen das geschmolzene Beschichtungsmetall aufnehmenden Behälter hindurchführbar ist und bei der der Metallstrang durch mindestens eine gelagerte Rolle geführt wird, wobei die Rolle oder zumindest deren Achse die Seitenwände des Behälters durchtritt und außerhalb des Behälters gelagert ist und wobei im Bereich der Seitenwand des Behälters ein Dichtungsmittel zum Abdichten des Beschichtungsmaterials angeordnet ist

Eine solche Vorrichtung ist durch die JP 04 346 641 A bekannt geworden. Zur Abdichtung der Durchtrittsöffnung der Rollenachse durch die Behälterwand wird dort ein Linearmotor eingesetzt, der elektromagnetische Kräfte ausübt und auf diese Art und Weise das Beschichtungsmaterial in Behälter zurückhält. Der Linearmotor wiest hierbei eine im wesentlichen zylindrische äußere Kontur auf, die in einer Buchse mit zylindrischer Bohrung angeordnet ist.

Übliche Metall-Tauchbaschichtungsanlagen für Metallbänder, wie sie beispielsweise in der EP 0 556 833 A1 beschrieben sind, weisen einen wartungsintensiven Teil auf, nämlich das Beschichtungsgefäß mit der darin befiridlichen Ausrüstung. Die Oberflächen der zu beschichtenden Metallbänder müssen vor der Beschichtung von Oxidresten gereinigt und für die Verbindung mit dem Beschichtungsmetall aktiviert werden. Aus diesem Grunde werden die Bandoberflächen vor der Beschichtung in Wärmeprozessen in einer reduzierenden Atmosphäre behandelt. Da die Oxidschichten zuvor chemisch oder abrasiv entfernt werden, werden mit dem reduzierenden Wärmeprozess die Oberflächen so aktiviert, dass sie nach dem Wärmeprozess metallisch rein vorliegen.

Mit der Aktivierung der Bandoberfläche steigt aber die Affinität dieser Bandoberflächen für den umgebenden Luftsauerstoff. Um zu verhindern, dass Luftsauerstoff vor dem Beschichtungsprozess wieder an die Bandoberflächen gelangen kann, werden die Bänder in einem Tauchrüssel von oben in das Tauchbeschichtungsbad eingeführt. Da das Beschichtungsmetall in flüssiger Form vorliegt und man die Gravitation zusammen mit Abblasvorrichtungen zur Einstellung der Beschichtungsdicke nutzen möchte, die nachfolgenden Prozesse jedoch eine Bandberührung bis zur vollständigen Erstarrung des Beschichtungsmetalls verbieten, muss das Band im Beschichtungsgefäß In senkrechte Richtung umgelenkt werden. Das geschieht mit einer Rolle, die im flüssigen Metall läuft. Durch das flüssige Beschichtungsmetall unterliegt diese Rolle einem starken Verschleiß und ist Ursache von Stillständen und damit Ausfällen im Produktionsbetrieb.

Durch die gewünschten geringen Auflagedicken des Beschichtungsmetalls, die sich im Mikrometerbereich bewegen, werden hohe Anforderungen an die Qualität der Bandoberfläche gestellt. Das bedeutet, dass auch die Oberflächen der bandführenden Rollen von hoher Qualität sein müssen. Störungen an diesen Oberflächen führen im allgemeinen zu Schäden an der Bandoberfläche. Dies ist ein weiterer Grund für häufige Stillstände der Anlage.

Übliche Tauchbeschichtungsanlagen weisen zudem Grenzwerte in der Beschichtungsgeschwindigkeit auf. Es handelt sich dabei um die Grenzwerte beim Betrieb der Abstreifdüse, um die der Abkühlvorgänge des durchlaufenden Metallbandes und die des Wärmeprozesses zur Einstellung von Legierungsschichten im Beschichtungsmetall. Dadurch tritt der Fall auf, dass zum einen die Höchstgeschwindigkeit generell begrenzt ist und sich zum anderen bestimmte Metallbänder nicht mit der für die Anlage möglichen Höchstgeschwindigkeit fahren lassen.

Bei den Tauchbeschichtungsvorgängen finden Legierungsvorgänge für die Verbindung des Beschichtungsmetalls mit der Bandoberfläche statt. Die Eigenschaften und Dicken der sich dabei ausbildenden Legierungsschichten sind stark von der Temperatur im Beschictüungsgefäß abhängig. Aus diesem Grunde muss bei manchen Beschichtungsvorgängen das Beschichtungsmetall zwar flüssig gehalten werden, aber die Temperatur darf gleichwohl bestimmte Grenzwerte nicht überschreiten. Dies würde ansonsten dem gewünschten Effekt des Abstreifens des Beschichtungsmetalls zur Einstellung einer bestimmten Beschichtungsdicke entgegenlaufen, da mit fallender Temperatur die für den Abstreifvorgang erforderliche Viskosität des Beschichtungsmetalls ansteigt und damit den Abstreifvorgang erschwert.

Um die Probleme zu vermeiden, die Im Zusammenhang mit den im flüssigen Beschichtungsmetall laufenden Rollen stehen, hat es Ansätze dazu gegeben, ein nach unten offenes Beschichtungsgefäß einzusetzen, das in seinem unteren Bereich einen Führungskanal zur vertikalen Banddurchführung nach oben aufweist und zur Abdichtung einen elektromagnetischen Verschluss einzusetzen. Es handelt sich hierbei um elektromagnetische Induktoren, die mit zurückdrängenden, pumpenden bzw. einschnürenden elektromagnetischen Wechsel- bzw. Wanderfeldem arbeiten, die das Beschichtungsgefäß nach unten abdichten.

Derartige Lösungen sind beispielsweise aus der EP 0 673 444 B1, der DE 195 35 854 A1, der DE 100 14 867 A1, der WO 96/03533 A1, der EP 0 854 940 B1 und der JP 5086446 bekannt.

Problematisch bleibt bei all diesen Lösungen, dass unter Umständen eine nur ungenügende Stabilisierung bzw. Führung des Metallstrangs im Beschichtungsbad vorliegt. Werden zur Beseitigung dieses Problems die beispielsweise aus der EP 0 556 833 A1 bekannten Rollen eingesetzt, tritt das Problem der geringen Standzeit der Rollenlagerung im aggressiven flüssigen Metallbad auf.

Der Erfindung liegt daher die Aufgabe zugrunde, eine Vorrichtung zur Schmelztauchbeschichtung von Metallsträngen der eingangs genannten Art derart weiterzuentwickeln, dass die genannten Nachteile überwunden werden.

Diese Aufgabe wird erfindungsgemäß mit den im kennzeichnenden Teil des unabhängigen Anspruchs angegebenen Merkmalen gelöst.

Mit einem elektromagnetischen Induktor als Dichtungsmittel wird in vorteilhafter Weise sichergestellt, dass die Vorrichtung zur Tauchbadbeschichtung eines Metallstrangs eine optimale Stabilisierung und Führung des Metallstrangs im Beschichtungsbad gewährleistet, trotzdem jedoch eine exakte Lagerung der Führungs- bzw. Stabilisierungsrollen mit hoher Standzeit vorliegt, da die Lagerung nicht mehr dem aggressiven Tauchbad ausgesetzt ist.

Die Dichtwirkung des Induktors, mit der das Beschichtungsmetall im Tauchbehälter zurückgehalten wird, wird dadurch optimiert, dass der im Bereich der Seitenwand des Behälters angeordnete Abschnitt der Rolle bzw. der Rollenachse einen als Ausrundung ausgebildeten Absatz aufweist und der an den Absatz der Rolle bzw. der Rollenachse angrenzende Abschnitt des Induktors geometrisch komplementär zu diesem Absatz ausgebildet ist. Zur Erzielung eines größtmöglichen Sperrfeldes kann im Bereich des angrenzenden Abschnitts des Induktors eine elektromagnetische Spule angeordnet werden.

Gemäß einer Weiterbildung ist vorgesehen, dass der elektromagnetische Induktor nahe am Beschichtungsmetall angeordnet ist. Damit kann sein Magnetfeld eine größtmögliche Dichtwirkung erzielen. Als elektromagnetischer Induktor kann sowohl ein Wanderfeld-Induktor als auch ein Sperrfeld-Induktor zum Einsatz kommen.

Eine optimale Führung und Stabilisierung des Metallstrangs ergibt sich, wenn der Strang beidseitig durch je eine Rolle, insgesamt also durch zwei Rollen geführt wird. Die Rollen bestehen dabei bevorzugt aus keramischem Material bzw. sie sind mit solchem Material beschichtet Zur Erreichung einer hohen Qualität des Beschichtungsvorgangs im Bad sollten die Rollen weiterhin mit einem Drehantrieb in Verbindung stehen; sie sind dann also angetrieben.

Besonders bevorzugt kommt das Erfindungskonzept dann zur Anwendung, wenn der Metallstrang vertikal durch den Behälter und durch einen vorgeschalteten Führungskanal hindurchführbar ist, wobei im Bereich des Führungskanals mindestens ein weiterer elektromagnetischer Induktor angeordnet ist, der das Beschichtungsmetall davon abhält, nach unten aus dem Behälter auszufließen.

In der Zeichnung sind Ausführungsbeispiele der Erfindung dargestellt.
Es zeigen:
- Figur 1: schematisch ein Schmelztauch-Beschichtungsgefäß mit einem durch dieses hindurch geführten Metallstrang in der Vorderansicht,
- Figur 2: die zu Fig. 1 zugehörige Seitenansicht,
- Figur 3: eine erste Ausführungsform der Dichtungsmittel zwischen Rolle und Behälterwand und
- Figur 4: eine zu Fig. 3 alternative Ausführungsform.

In den Figuren 1 und 2 ist das Prinzip der Schmelztauch-Beschichtung eines Metallstrangs 1, insbesondere eines Stahlbandes, gezeigt. Der zu beschichtende Metallstrang 1 tritt im Ausführungsbeispiel vertikal von unten in einen Führungskanal 12 der Beschichtungsanlage ein. Der Führungskanal 12 bildet das untere Ende eines Behälters 3, der mit flüssigem Beschichtungsmetall 2 gefüllt ist. Der Metallstrang 1 wird in Bewegungsrichtung X vertikal nach oben geführt. Damit das flüssige Beschichtungsmetall 2 nicht aus dem Behälter 3 auslaufen kann, ist im Bereich des Führungskanals 12 ein elektromagnetischer Induktor 13 angeordnet. Dieser besteht aus zwei Hälften, von denen jeweils eine seitlich des Metallstrangs 1 angeordnet ist. Im elektromagnetischen Induktor 13 wird ein elektromagnetisches Wanderfeld oder Sperrfeld erzeugt, das das flüssige Beschichtungsmetall 2 im Behälter 3 zurückhält und so am Auslaufen hindert.

Zur guten Führung und Stabilisierung des Metallstrangs 1 sind im Behälter 3 des Beschichtungsmetalls 2 zwei Rollen 4 angeordnet, die oberhalb des Induktors 13 positioniert sind, also im flüssigen Beschichtungsmetall 2 laufen.

Wie Fig. 2 entnommen werden kann, durchsetzen die Rollen 4 die Seitenwände 6 des Behälters 3 beidseitig. An ihren beiden axialen Enden gehen die Rollen 4 in Achsabschnitte 5 (Rollenachse) über, die in Lagern 14 (Wälzlagern) gelagert sind. Da die Lagerung außerhalb des Behälters 3, also außerhalb des Beschichtungsmetalls 2 erfolgt, kann sie sehr exakt und mit geringem Spiel erfolgen; ferner hat die Lagerung eine hohe Standzeit.

Es sei angemerkt, dass natürlich das Konzept der Rollenanordnung und -lagerung genauso benutzt werden kann, wenn eine Umlenkung des Metallstrangs im Behälter 3 erfolgt, somit z.B. eine Ausgestaltung gemäß der EP 0 556 833 A1 beabsichtigt wird.

Aufgrund der genauen spielarmen Lagerung der Rollen 4 in Lagern 14 außerhalb des Behälters 3 ist es möglich, die Differenz zwischen dem Durchmesser der Durchtrittsbohrung in der Behälterwand 6 und dem Durchmesser der Rolle 4 gering zu halten. Damit kann - im einfachsten Fall - bei entsprechend gering gehaltenem Spalt der Rollendurchführung ohne weitere Maßnahme das durch den Spalt ausfließende Beschichtungsmetall 2 in einem Auffangbehälter aufgenommen werden, so dass es gar keiner weiteren apparativen Voraussetzung bedarf, um das Beschichtungsverfahren durchzuführen. Es wäre dann lediglich zu beachten, dass der Bereich des ausfließenden Metalls unter Schutzgas gehalten wird, um Oxidation und die Bildung von unerwünschten Verunreinigungen des Beschichtungsmetalls zu vermeiden.

Bevorzugt wird jedoch so vorgegangen, wie es in den Figuren 3 und 4 dargestellt ist:

In diesen Figuren ist zu sehen, dass im Bereich der Seitenwand 6 des Behälters 3 ein elektromagnetischer Induktor 7 mit einer oder mehreren elektromagnetischen Spulen 11 angeordnet ist. Der Induktor 7 erzeugt ein das Beschichtungsmetall 2 im Behälter 3 zurückhaltendes elektromagnetisches Feld, wobei sowohl ein Wanderfeld als auch ein Sperrfeld zum Einsatz kommen kann. Der Induktor 7 wirkt als Dichtungsanordnung.

Bei der Lösung gemäß Fig. 3 kommt ein elektromagnetisches Wanderfeld zum Einsatz. Da der Durchtrittsspalt zwischen Seitenwand 6 und Rolle 4 durch die präzise Lagerung der Rolle 4 eng gehalten werden kann, kann die Feldstärke des Induktors 7 zur Abdichtung deutlich geringer sein, als es bei der Durchführung des Bandes durch den Boden des Behälters 3 (s. Induktor 13 in Fig. 1 und 2) erforderlich ist. Die Bauhöhe des Induktors 7 läßt sich damit verringern. Der Pumpeffekt des Wanderfeldes erzeugt eine Strömung im Durchführungsbereich der Rolle 4 durch die Seitenwand 6, die einem Erstarren des Beschichtungsmetalls 2 im Durchtrittsbereich der Rolle 4 durch die Seitenwand 6 entgegenwirkt. Des weiteren ist - wie es Fig. 3 entnommen werden kann - der Induktor 7 im Behälter 3 nahe an das Beschichtungsmetall 2 herangesetzt.

Bei der Ausführungsform nach Fig. 4 kommt zur magneto-hydrodynamischen Abdichtung ein einschnürendes elektromagnetisches Sperrfeld zum Einsatz. Die sperrende Kraftwirkung des Magnetfeldes wird dann voll wirksam, wenn die Feldlinien des Induktionsfeldes, das von der elektromagnetischen Spule 11 erzeugt wird, senkrecht zur Abfließrichtung des Beschichtungsmetalls 2 liegen.

Daher ist hier für die Rolle 4 im Bereich ihres Abschnitts 8 eine besondere Form vorgesehen: Die keramische Beschichtung der Rolle 4 weist im Ausführungsbeispiel einen Absatz 9 in Form einer Ausrundung auf; der Induktor 7 hat in seinem hieran angrenzenden Abschnitt 10 eine angepasste, d. h. komplementäre Geometrie. In diesem Abschnitt 10 des Induktors 7 ist eine elektromagnetische Spule 11 angeordnet. Dadurch verlaufen die Feldlinien im Spalt zwischen Rolle 4 und Seitenwand 6 senkrecht zur Abfließrichtung des Beschichtungsmetalls 2 (s. Pfeile 15).

Es sei abschließend noch angemerkt, dass das vorgeschlagene Konzept der Anordnung einer Rolle in einem Beschichtungsbad nicht nur für Stabilisierungsrollen, sondern auch für Tauchrollen (z. B. zur Umlenkung des Metallstrangs) zur Anwendung kommen kann.

### Bezugszeichenliste:

- 1: Metallstrang
- 2: Beschichtungsmetall
- 3: Behälter
- 4: Führungsrolle
- 5: Rollenachse
- 6: Seitenwand des Behälters 3
- 7: Dichtungsmittel (Induktor)
- 8: Abschnitt der Führungsrolle 4
- 9: Absatz der Führungsrolle 4
- 10: Abschnitt des Induktors 7
- 11: elektromagnetische Spule des Induktors 7
- 12: Führungskanal
- 13: Induktor
- 14: Wälzlager
- 15: senkrechte Richtung zur Abfließrichtung

- X: Bewegungsrichtung

## Patentansprüche

1. Vorrichtung zur Schmelztauchbeschichtung von Metallsträngen (1), Insbesondere von Stahlband, in der der Metallstrang (1) zumindest abschnittsweise vertikal durch einen das geschmolzene Beschichtungsmetall (2) aufnehmenden Behälter (3) hindurchführbar ist und bei der der Metallstrang (1) durch mindestens eine gelagerte Rolle (4) geführt wird, wobei die Rolle (4) oder zumindest deren Achse (5) die Seitenwände (6) des Behälters (3) durchtritt und außerhalb des Behälters (3) gelagert ist und wobei im Bereich der Seitenwand (6) des Behälters (3) Dichtungsmittel (7) zum Abdichten des Beschichtungsmaterials (2) angeordnet ist,
**dadurch gekennzeichnet,**
**dass** die Dichtungsmittel (7) mindestens ein elektromagnetischer Induktor sind, wobei der im Bereich der Seitenwand (6) des Behälters (3) angeordnete Abschnitt (8) der Rolle (4) oder der Rollenachse (5) einen als Ausrundung ausgebildeten Absatz (9) aufweist und der an den Absatz (9) der Rolle (4) oder der Rollenachse (5) angrenzende Abschnitt (10) des Induktors (7) geometrisch komplementär zum Absatz (9) ausgebildet ist.

2. Vorrichtung nach Anspruch 1,
**dadurch gekennzeichnet,**
**dass** im Bereich des angrenzenden Abschnitts (10) des Induktors (7) mindestens eine elektromagnetische Spule (11) angeordnet ist.

3. Vorrichtung nach Anspruch 1 oder 2,
**dadurch gekennzeichnet,**
**dass** der elektromagnetische Induktor (7) nahe am Beschichtungsmetall (2) angeordnet ist.

4. Vorrichtung nach einem der Ansprüche 1 bis 3,
**dadurch gekennzeichnet,**
**dass** der elektromagnetische Induktor (7) ein Wanderfeld-Induktor ist

5. Vorrichtung nach einem der Ansprüche 1 bis 3,
**dadurch gekennzeichnet,**
**dass** der elektromagnetische Induktor (7) ein Spenfeld-Induktor ist.

6. Vorrichtung nach einem der Ansprüche 1 bis 5,
**dadurch gekennzeichnet,**
**dass** der Metallstrang (1) beidseitig durch zwei Rollen (4) geführt wird.

7. Vorrichtung nach einem der Ansprüche 1 bis 6,
**dadurch gekennzeichnet,**
**dass** die mindestens eine Rolle (4) aus keramischem Material besteht oder zumindest mit solchem Material beschichtet ist

8. Vorrichtung nach einem der Ansprüche 1 bis 7,
**dadurch gekennzeichnet,**
**dass** die mindestens eine Rolle (4) mit einem Drehantrieb in Verbindung steht.

9. Vorrichtung nach einem der Ansprüche 1 bis 8,
**dadurch gekennzeichnet,**
**dass** der Metallstrang (1) vertikal durch den Behälter (3) und durch einen vorgeschalteten Führungskanal (12) hindurchführbar ist, wobei im Bereich des Führungskanals (12) mindestens ein weiterer elektromagnetischer Induktor (13) angeordnet ist.

## Claims

1. Device for hot-dip coating of metal strands (1), particularly of steel strip, in which the metal strand (1) can be vertically guided at least in sections through a container (3) receiving the molten coating metal (2) and in which the metal strand (1) is guided by at least one bearing-mounted roller (4), wherein the roller (4) or at least the axle (5) thereof penetrates the side walls (6) of the container (3) and is bearing-mounted outside the container (3) and wherein sealing means (7) for sealing off the coating material (2) is arranged in the region of the side wall (6) of the container (3), **characterised in that** the sealing means (7) are at least one electromagnetic inductor, wherein the section (8), which is arranged in the region of the side wall (6) of the container (3), of the roller (4) or of the roller axle (5) has an offset (9) formed as a radiussing and the section (10), which adjoins the offset (9) of the roller (4) or the roller axle (5), of the inductor (7) is formed to be geometrically complementary to the offset (9).

2. Device according to claim 1, **characterised in that** at least one electromagnetic coil (11) is arranged in the region of the adjoining section (10) of the inductor (7).

3. Device according to claim 1 or 2, **characterised in that** the electromagnetic inductor (7) is arranged near the coating metal (2).

4. Device according to one of claims 1 to 3, **characterised in that** the electromagnetic inductor (7) is a travelling field inductor.

5. Device according to one of claims 1 to 3, **characterised in that** the electromagnetic inductor (7) is a barrier field inductor.

6. Device according to one of claims 1 to 5, **characterised in that** the metal strand (1) is guided at both sides by two rollers (4).

7. Device according to one of claims 1 to 6, **characterised in that** the at least one roller (4) consists of ceramic material or is at least coated with such material.

8. Device according to one of claims 1 to 7, **characterised in that** the at least one roller (4) is connected with a rotary drive.

9. Device according to one of claims 1 to 8, **characterised in that** the metal strip (1) can be guided vertically through the container (3) and through an upstream guide channel (12), wherein at least one further electromagnetic inductor (13) is arranged in the region of the guide channel (12).

## Revendications

1. Dispositif de revêtement de barres métalliques (1), en particulier de feuillard d'acier, par immersion dans un bain de fusion, dans lequel la barre métallique (1) est susceptible de passer au moins par tronçons verticalement à travers un récipient (3) recevant le métal de revêtement (2) en fusion, et dans lequel la barre métallique (1) est guidée par au moins une roulette supportée (4), la roulette (4) ou au moins son axe (5) traversant les parois latérales (6) du récipient (3) et étant supporté(e) à l'extérieur du récipient (3), et des moyens d'étanchéité (7) pour étancher le matériau de revêtement (2) étant agencés dans la zone de la paroi latérale (6) du récipient (3),
**caractérisé en ce que**
les moyens d'étanchéité (7) sont au moins un inducteur électromagnétique, le tronçon (8) de la roulette (4) ou de l'axe de roulette (5) agencé dans la zone de la paroi latérale (6) du récipient (3) présentant un talon (9) réalisé sous forme d'arrondi, et le tronçon (10) de l'inducteur (7) adjacent au talon (9) de la roulette (4) ou à l'axe de roulette (5) étant réalisé de façon géométriquement complémentaire du talon (9).

2. Dispositif selon la revendication 1, **caractérisé en ce qu'**au moins une bobine électromagnétique (11) est agencée dans la zone du talon adjacent (10) de l'inducteur (7).

3. Dispositif selon l'une ou l'autre des revendications 1 et 2, **caractérisé en ce que** l'inducteur électromagnétique (7) est agencé à proximité du métal de revêtement (2).

4. Dispositif selon l'une des revendications 1 à 3, **caractérisé en ce que** l'inducteur électromagnétique (7) est un inducteur à champ d'ondes progressives.

5. Dispositif selon l'une des revendications 1 à 3, **caractérisé en ce que** l'inducteur électromagnétique (7) est un inducteur à champ de blocage.

6. Dispositif selon l'une des revendications 1 à 5, **caractérisé en ce que** la barre métallique (1) est guidée des deux côtés par deux roulettes (4).

7. Dispositif selon l'une des revendications 1 à 6, **caractérisé en ce que** ladite au moins une roulette (4) est constituée de matériau céramique ou est au moins revêtue d'un tel matériau.

8. Dispositif selon l'une des revendications 1 à 7, **caractérisé en ce que** ladite au moins une roulette (4) est en liaison avec un entraînement de rotation.

9. Dispositif selon l'une des revendications 1 à 8, **caractérisé en ce que** la barre métallique (1) est susceptible de passer verticalement à travers le récipient (3) et à travers un canal de guidage (12) agencé en amont, au moins un autre inducteur électromagnétique (13) étant agencé dans la zone du canal de guidage (12).
